# EUROPÄISCHE PATENTSCHRIFT

(11) **EP 3 571 354 B1**
(45) Veröffentlichungstag und Bekanntmachung des Hinweises auf die Patenterteilung: **26.05.2021**
(21) Anmeldenummer: 18702905.3
(22) Anmeldetag: 16.01.2018
(51) Int. Cl.: E01D 15/127

(54) **BRÜCKENVERLEGEEINRICHTUNG ZUM VERLEGEN EINER INSBESONDERE EINTEILIGEN BRÜCKE**
BRIDGE LAYING DEVICE FOR LAYING A BRIDGE, IN PARTICULAR A SINGLE-PIECE BRIDGE
DISPOSITIF DE POSE DE PONT DESTINÉ À POSER UN PONT EN PARTICULIER D'UNE SEULE PIÈCE

(30) Priorität: 17.01.2017 DE 102017100815
(43) Veröffentlichungstag der Anmeldung: 27.11.2019
(73) Patentinhaber: Krauss-Maffei Wegmann GmbH & Co. KG, 80997 München (DE)
(72) Erfinder: RIEGER, Alexander, 80997 München (DE); BEITZ, Uwe, 80997 München (DE); RAFF, Markus, 80997 München (DE)
(74) Vertreter: Feder Walter Ebert
(86) Internationale Anmeldenummer: PCT/DE2018/100030
(87) Internationale Veröffentlichungsnummer: WO 2018/133901

(56) Entgegenhaltungen:
- EP-A1- 0 453 422
- WO-A1-90/05216
- DE-A1- 10 127 136
- US-A1- 2012 074 035

## Beschreibung

Die vorliegende Erfindung betrifft eine Brückenverlegeeinrichtung zum Verlegen einer insbesondere einteiligen Brücke mit einem Grundkörper zur Anordnung an einem Lastentransportfahrzeug, insbesondere einem Hakenlift-Fahrzeug, und einem Verlegearm zum Absetzen der Brücke. Die Erfindung betrifft ferner ein Brückenverlegesystem mit einem Lastentransportfahrzeug, insbesondere Hakenlift-Fahrzeug, und mit einer auf dem Lastentransportfahrzeug anordbaren Brückenverlegeeinrichtung sowie ein Verfahren zum Verlegen einer insbesondere einteiligen Brücke mit einer Brückenverlegeeinrichtung.

Brückenverlegeeinrichtungen werden beispielsweise im militärischen Bereich zum Transportieren und Verlegen einer transportablen Brücke verwendet. Derartige Brücken werden dann eingesetzt, wenn eine Brücke nur für einen bestimmten Zeitraum zum Überqueren eines Hindernisses, beispielsweise eines Flusses, verwendet werden soll. Die Brücke kann dann mittels eines Brückenverlegefahrzeugs zu ihrem Einsatzort transportiert und dort mit einer Brückenverlegeeinrichtung über das Hindernis hinweg verlegt werden. Sobald die Brücke nicht mehr benötigt wird, kann diese dann mit der Brückenverlegeeinrichtung wieder aufgenommen und zu einem anderen Einsatzort transportiert werden.

Solche temporären Brücken und Verlegeeinrichtungen werden beispielsweise in der WO 90/05216 A1, der EP 0 453 422 A1, der US 2012/074053 A1 und der DE 101 270136 A1 offenbart.

Bekannte Brückenverlegeeinrichtungen können beispielsweise an Kampffahrzeugen, wie Panzer oder dergleichen, angeordnet werden. Allerdings sind auch Brückenverlegeeinrichtungen bekannt, welche zur Anordnung an einem Lastentransportfahrzeug, wie beispielsweise einem Hakenlift-Fahrzeug, ausgebildet sind. Insoweit ist es nicht erforderlich, ein spezielles Brückenverlegefahrzeug vorzusehen, mittels welcher die Brückenverlegeeinrichtungen transportiert und die Brücken verlegt werden können.

Aus der DE 101 27 136 B4 ist beispielsweise ein mittels Luft-, Schienen-, Wasser- oder Landfahrzeugen transportierbares im freien Vorbau verlegbares militärisches Schnellbaubrückensystem bekannt. Dort ist eine Brückenverlegeeinrichtung mit einem Grundkörper zur Anordnung an einem Lastentransportfahrzeug vorgesehen. Der Grundkörper weist einen Verlegearm zum Absetzen der Brücke auf, welcher dafür ausgebildet ist, eine insbesondere zweiteilige Brücke zunächst in einen gekoppelten Zustand zu überführen. Durch eine derartige Ausgestaltung kann die Brücke und insbesondere auch die Brückenverlegeeinrichtung derart dimensioniert werden, dass sie ein vorgegebenes Verlademaß, wie eine Standard-ISO-Größe einhält. Mit Hilfe der Brückenverlegeeinrichtung kann die zweiteilige Brücke zusammengesetzt und dann vom Fahrzeug aus verlegt werden.

Bei dieser Art von Brückenverlegeeinrichtungen und insbesondere auch von derartigen Brückenverlegesystemen hat es sich als nachteilig erwiesen, dass mit diesen Vorrichtungen häufig nicht ausreichend nah an ein Hindernis herangefahren werden kann, um so einen zufriedenstellenden Verlegevorgang durchführen zu können. Darüber hinaus besteht auch der Nachteil, dass durch den zweiteiligen Aufbau der Brücke keine hohen Lasten im verbundenen Zustand aufgenommen werden können. Aufgrund dessen ist eine Passage einer solchen Brücke nur mit eingeschränkten Fahrzeugen möglich.

Vor diesem Hintergrund stellt sich die Erfindung daher die **Aufgabe**, eine Brückenverlegeeinrichtung anzugeben, mittels welcher auch größere Distanzen zwischen einem Fahrzeug und einem Hindernis bei gleichzeitig hoher Standsicherheit überbrückbar sind.

Zur **Lösung** dieser Aufgabe wird eine Brückenverlegeeinrichtung mit den Merkmalen des Anspruchs 1 vorgeschlagen.

Erfindungsgemäß wird eine Ausfahrvorrichtung zum Verfahren des Verlegearms von einer Transportstellung in eine ausgefahrene Verlegestellung vorgeschlagen.

Durch eine derartige Ausfahrvorrichtung zum Verfahren des Verlegearms von einer Transportstellung in eine ausgefahrene Verlegestellung kann die Gesamtlänge der Brückenverlegeeinrichtung verlängert werden. Auf diese Weise können auch größere Abstände zwischen dem Fahrzeug und dem zu überbrückenden Hindernis überwunden werden. Bevorzugt kann ferner die Standsicherheit erhöht werden, da die Brücke in direkter Nähe zum Fahrzeug verlegt wird und nicht etwa in einem größeren Abstand hierzu. Hierdurch kann sich ein günstigerer Schwerpunkt beim Verlegen der Brücke ergeben. Die Brückenverlegeeinrichtung kann auf diese Weise bis direkt an das Hindernis herangeführt und so der Verlegevorgang vereinfacht werden. Darüber hinaus kann durch die Verwendung einer einteiligen Brücke der Vorteil erreicht werden, dass auch höhere Lasten beim Überqueren der Brücke von der Brücke selbst aufgenommen werden können. Im Gegensatz zu einer zweiteiligen Brücke, welche erst gekoppelt werden muss, kann durch den einteiligen Aufbau eine deutlich stabilere Brücke realisiert werden. So können auch schwere Fahrzeuge, wie beispielsweise Panzer die Brücke überqueren. Dabei ist es nicht erforderlich, dass beispielsweise Standard-Verlademaße eingehalten werden.

Die Erfindung sieht vor, dass die Ausfahrvorrichtung an dem Grundkörper angeordnet und insbesondere in horizontaler Richtung gegenüber dem Grundkörper verschiebbar ist. Hierdurch kann sich ein zusammenhängender kompakter Aufbau der Brückenverlegeeinrichtung ergeben. Da die Ausfahrvorrichtung an dem Grundkörper angeordnet ist, und nicht etwa am Fahrzeug, kann ein von dem Lastentransportfahrzeug unabhängiger Aufbau realisiert werden. Die Brückenverlegeeinrichtung kann so als eine autarke Einheit zur Verfügung gestellt werden, ohne dass es erforderlich ist, dass die Brückenverlegeeinrichtung dauerhaft auf einem Lastentransportfahrzeug angeordnet ist. Die Ausfahrvorrichtung kann bevorzugt oberhalb des Grundkörpers angeordnet sein, so dass auf einfache Weise eine Verschiebbarkeit in horizontaler Richtung ohne Störquellen gewährleistet werden kann.

Bevorzugt ist, wenn die Ausfahrvorrichtung in Verlegerichtung der Brücke ausfahrbar ist. Hierdurch kann auf einfache Art und Weise eine Möglichkeit generiert werden, mittels welcher der Abstand hinter dem Fahrzeug überbrückbar ist. Durch ein Verfahren der Ausfahrvorrichtung in Verlegeeinrichtung kann die Brückenverlegeeinrichtung in Richtung des Hindernisses verlängert werden. Dabei ist der Ausdruck "Ausfahren" nicht rein auf eine Fahrbewegung beschränkt. Vielmehr können unter diesem Ausdruck auch andere Bewegungsmöglichkeiten subsumiert werden, wie beispielsweise ein Ausschwenken, Ausschieben oder dergleichen. Bevorzugt kann die Ausfahrvorrichtung Schienenelemente aufweisen, über welche die Ausfahrvorrichtung gegenüber dem Grundkörper verfahren werden kann. Auf diese Weise kann die Brückenverlegeeinrichtung und insbesondere der Verlegearm der Brückenverlegeeinrichtung näher an das Hindernis herangebracht werden, um so den Verlegevorgang zu vereinfachen.

Gemäß einer konstruktiven Ausgestaltung wird vorgeschlagen, dass die Länge des Grundkörpers und die Länge der Brücke im Wesentlichen in einem Verhältnis von 1:5, bevorzugt in einem Verhältnis von 1:3 und besonders bevorzugt in einem Verhältnis von 1:2 stehen. Auf diese Weise kann eine Anordnung erzeugt werden, bei welcher die Lasten auf der Brückenverlegeeinrichtung gleichmäßig verteilt sind. Als vorteilhaft hat es sich dabei erwiesen, wenn die Brücke eine Länge im Bereich von 10 m bis 20 m, bevorzugt im Bereich von 12 m bis 17 m, jedoch besonders bevorzugt im Wesentlichen von 14 m aufweist und der Grundkörper, und insbesondere die gesamte Brückenverlegeeinrichtung im nicht ausgefahrenen Zustand, eine Länge im Bereich von 2,5 m bis 13 m, bevorzugt im Bereich von 5 m bis 10 m, bevorzugt jedoch im Wesentlichen von 7 m aufweist. Dabei ist es besonders bevorzugt, wenn die Länge des Grundkörpers der Länge der Ladefläche des Lastentransportfahrzeugs entspricht.

Eine bevorzugte Ausgestaltung sieht vor, dass die zu verlegende Brücke einteilig ausgebildet ist. Als besonders vorteilhaft hat es sich dabei erwiesen, wenn die zu verlegende Brücke insbesondere in der Transportstellung fahrfertig ausgebildet ist. Insofern ist es nicht mehr erforderlich, dass die Brücke vor dem Verlegevorgang zusammengesetzt oder auseinandergeklappt werden muss. Insbesondere ist es von Vorteil, wenn es sich bei der Brücke um eine starre Brücke und nicht beispielsweise um eine zusammenfaltbare oder zusammenklappbare Brücke handelt.

In Weiterbildung der Erfindung wird vorgeschlagen, dass der Verlegearm an der Ausfahrvorrichtung angeordnet und zusammen mit der Ausfahrvorrichtung verfahrbar ist. Der Verlegearm kann die Brücke in der Transportstellung und in der Verlegestellung tragen. Besonders bevorzugt können die Bewegungen der Ausfahrvorrichtung, insbesondere das Ausfahren in horizontaler Richtung, und des Verlegearms, insbesondere das Verschwenken, unabhängig voneinander erfolgen. Insbesondere können die Bewegungen der Ausfahrvorrichtung und des Verlegearms voneinander entkoppelt sein. Dementsprechend kann wahlweise die Ausfahrvorrichtung und/oder der Verlegearm betätigt werden. Dabei ist es jedoch nicht ausgeschlossen, dass beide Betätigungsvorgänge gleichzeitig erfolgen. Darüber hinaus kann die Brücke während des Verlegevorgangs mit Hilfe des Verlegearms abgesenkt und die am Boden liegende Brücke während des Aufnahmevorgangs wieder aufgenommen werden. Dadurch, dass der Verlegearm an der Ausfahrvorrichtung angeordnet ist, kann der Verlegearm je nach Bedarf an eine beliebige Position, insbesondere hinter dem Fahrzeug, verfahren werden. Die dabei zu überbrückende Distanz kann mit Hilfe der Ausfahrvorrichtung eingestellt werden. So kann sichergestellt werden, dass eine ungehinderte Bewegung des Verlegearms möglich ist, ohne dass andere Störquellen diese behindern. Der Verlegearm kann so nah an das Hindernis herangefahren werden.

In diesem Zusammenhang ist es besonders bevorzugt, wenn der Verlegearm um eine Schwenkachse schwenkbeweglich an der Ausfahrvorrichtung, insbesondere an dem in Verlegerichtung vorderen Ende der Ausfahrvorrichtung, angeordnet ist. Durch ein derartiges Verfahren des Verlegearms kann die Schwenkachse an einen Schwenkpunkt neben der Kontur der Brückenverlegeeinrichtung verlagert werden, so dass die beim Verlegen der Brücke auf den Verlegearm und damit auch auf den Schwenkpunkt wirkende Druckkräfte direkt in den Boden eingeleitet werden können. Auf diese Weise ist es nicht erforderlich, dass das Lastentransportfahrzeug voll im Kraftfluss liegt und sämtliche Druckkräfte in den Boden überträgt, so dass die Belastung des Lastentransportfahrzeugs verringert werden kann.

Gemäß einer konstruktiven Ausgestaltung wird vorgeschlagen, dass der Verlegearm von im Wesentlichen dreiecksförmiger Geometrie ist. Die die Brücke aufnehmende Seite des Verlegearms kann hierzu von einem oberen Träger gebildet werden, welcher bevorzugt massiv ausgebildet sein kann. Dieser Träger kann insbesondere in der Transportstellung in etwa parallel zu der Ausfahrvorrichtung ausgerichtet sein. Zur Bildung der dreiecksförmigen Geometrie kann unterseitig des oberen Trägers eine Art Tragwerk bestehend aus weiteren Trägern vorgesehen sein. Die das Tragwerk bildenden Träger können im Vergleich zu dem oberen Träger weniger massiv ausgebildet sein. Das Tragwerk und insbesondere die Träger des Tragwerks können dabei in Richtung des Schwenkpunktes aufeinander zulaufen, wodurch sich dann die etwa dreiecksförmige Geometrie des Verlegearms ergeben kann. Bevorzugt ist, wenn der Schwenkpunkt und damit auch die Schwenkachse im Bereich einer unteren Ecke des Dreiecks angeordnet ist, wodurch sich eine vergleichsweise tiefliegende Anordnung des Schwenkpunkts ergeben kann.

In vorteilhafter Weise ist vorgesehen, dass an einem in der Transportstellung oben liegenden Träger des Verlegearms ein Antriebselement und Rollenführungen zum Verlegen und/oder Aufnehmen der Brücke vorgesehen sind. Der Verlegevorgang kann im Wesentlichen über den oberen Träger vorgenommen werden. Über das Antriebselement des Verlegearms kann die Brücke während des Verlegevorgangs getrieben werden und in eine verlegte Stellung verbracht werden. Die Brücke kann dabei über die Rollenführungen geführt werden.

Der Verlegearm ist über einen an der Ausfahrvorrichtung angeordneten Verlegeantrieb, insbesondere über einen längenveränderbaren Hydraulikzylinder, verschwenkbar. Hierdurch lassen sich verschiedene Schwenkstellungen des Verlegearms erreichen, wie diese zum Verlegen und/oder Aufnehmen der Brücke erforderlich sind. Bevorzugt ist, wenn der Verlegearm mittels des Verlegeantriebs auf eine Umlaufbahn um die Schwenkachse bewegbar ist. Besonders bevorzugt kann der Verlegeantrieb dabei als hydraulischer Antrieb ausgeführt werden. Insbesondere hat sich eine Ausgestaltung als Hydraulikzylinder von Vorteil erwiesen, wobei der Hydraulikzylinder in einer Position oberhalb des Fahrzeugs und insbesondere an der Ausfahrvorrichtung angeordnet sein kann. Dabei ist es von Vorteil, wenn der Verlegeantrieb in der Transportstellung in etwa mit dem waagerecht verlaufenden oberen Träger des Verlegearms im Wesentlichen fluchtet.

Eine konstruktive Ausgestaltung sieht vor, dass der Verlegeantrieb in der Transportstellung an einem gegenüber der Schwenkachse erhöhten Punkt des Verlegearms angreift. Durch die hochliegende Anordnung des Angriffspunkts kann sich eine tiefliegende Anordnung des Schwenkpunkts ergeben. Dabei hat es sich als besonders vorteilhaft erwiesen, wenn die Schwenkachse in etwa mittig zwischen dem Angriffspunkt des Verlegeantriebs und dem Untergrund des Lastentransportfahrzeugs angeordnet ist. Durch eine derartige Anordnung kann zudem eine Schwenkbewegung des Verlegearms über einen Schwenkbereich erzielt werden, welcher für das Verlegen der Brücke auf dem Untergrund erforderlich ist.

Gemäß der Erfindung wird vorgeschlagen, dass ein Ausfahrantrieb zum Verfahren der Ausfahrvorrichtung an dem Grundkörper angeordnet ist. Durch die Anordnung des Ausfahrantriebs an dem Grundkörper kann sich ein insgesamt autarker Aufbau der Brückenverlegeeinrichtung ergeben. Der Ausfahrantrieb kann so die Ausfahrvorrichtung unabhängig von dem Lastentransportfahrzeug antreiben und verfahren. Der Ausfahrantrieb kann bevorzugt als Hydraulikantrieb ausgebildet sein.

Ferner vorgesehen ist eine insbesondere am Grundkörper angeordnete Steuerungseinrichtung zur Steuerung des Verlegearms und/oder der Ausfahrvorrichtung. Über die Steuerungseinrichtung können die Bewegungen des Verlegearms und somit der Verlegevorgang der Brücke sowie die Bewegung der Ausfahrvorrichtung gesteuert werden. Durch eine an dem Grundkörper angeordnete Steuerungseinrichtung können auch diese Vorgänge, unabhängig vom Lastenfahrzeug, vorgenommen werden. Bevorzugt ist, wenn die Steuerungseinrichtung und/oder der Ausfahrantrieb in einem Gehäuse angeordnet sind. Auf diese Weise lassen sich die Komponenten vor Umgebungseinflüssen schützen. Ferner bevorzugt können die Steuerungseinrichtung und/oder der Ausfahrantrieb an einer dem Verlegearm gegenüberliegenden Seite des Grundkörpers angeordnet sein.

Der Verlegeantrieb und/oder der Ausfahrantrieb und/ oder die Steuerungseinrichtung sind über eine am Grundkörper angeordnete autarke Energiequelle und/oder über eine elektrische Schnittstelle mit Energie versorgbar. Auf diese Weise kann zusätzlich eine Unabhängigkeit gegenüber dem Lastentransportfahrzeug erreicht werden, so dass ein autarker Betrieb der Brückenverlegeeinrichtung möglich ist. Als Energiequelle kann bevorzugt eine Batterie oder dergleichen verwendet werden, welche an dem Grundkörper angeordnet werden kann. Alternativ oder zusätzlich kann auch eine elektrische Schnittstelle vorgesehen sein, beispielsweise eine Steckverbindung zur Verbindung zweier Steckelemente. Hierdurch können die einzelnen Antriebe und/oder die Steuerungseinrichtung mit der benötigten Energie versorgt werden.

Es sind Abstützvorrichtungen zur Abstützung des Grundkörpers und der Ausfahrvorrichtung gegenüber dem Untergrund vorgesehen. Bevorzugt kann die Brückenverlegeeinrichtung mit Hilfe der Abstützvorrichtungen auf dem Untergrund abgestellt werden, wobei eine ausreichende Bodenfreiheit sichergestellt werden kann. Alternativ oder zusätzlich kann eine auf dem Fahrzeug angeordnete Brückenverlegeeinrichtung über die Abstützvorrichtungen zumindest teilweise gegenüber dem Untergrund abgestützt werden, um so die Standsicherheit und die Krafteinleitungspunkte in den Boden zu verbessern. An den Abstützvorrichtungen können an der dem Boden zugewandten Seite bevorzugt tellerartige Füße angeordnet sein, so dass eine flächige und ebene Auflagefläche resultieren kann. Die Füße können bevorzugt schwenkbeweglich an den Abstützvorrichtungen angelenkt sein, so dass eine Verschwenkbewegung, beispielsweise beim Aufnehmen oder Abstellen der Brückenverlegeeinrichtung, erzielt werden kann.

In diesem Zusammenhang sind mindestens vier Abstützvorrichtungen zum Abstellen der Brückenverlegeeinrichtung auf dem Untergrund vorgesehen, wobei mindestens zwei Abstützvorrichtungen an dem Grundkörper und mindestens zwei Abstützvorrichtungen an der Ausfahrvorrichtung angeordnet sind. Mittels der vier Abstützvorrichtungen kann die Brückenverlegeeinrichtung, unabhängig von einem Lastentransportfahrzeug, auf dem Untergrund abgestellt werden. Durch das Vorsehen von vier Abstützvorrichtungen kann ein sicherer Stand gewährleistet werden. Durch die Anordnung der Abstützvorrichtungen an dem Grundkörper und/oder der Ausfahrvorrichtung kann erreicht werden, dass auch in einem ausgefahren Zustand der Brückenverlegeeinrichtung ein sicherer Stand gewährleistet werden kann.

Weiter vorteilhaft ist, wenn die an der Ausfahrvorrichtung angeordneten Abstützvorrichtungen höhenveränderbar und die an dem Grundkörper angeordneten Abstützvorrichtungen starr ausgebildet sind. Durch höhenveränderbare Abstützvorrichtungen können diese auch bei einer Anordnung auf dem Lastentransportfahrzeug in Richtung des Untergrunds abgesenkt und mit diesem in Anlage gebracht werden. Die Abstützvorrichtungen können in ihrer Länge an die Distanz zum Boden angepasst werden, um so die Standsicherheit zu erhöhen. Die an dem Grundkörper angeordneten Abstützvorrichtungen können starr ausgebildet sein, da diese im Wesentlichen nur dazu verwendet werden sollen, die Brückenverlegeeinrichtung auf dem Untergrund abzustellen. Insoweit ist es nicht erforderlich, diese Abstützvorrichtungen höherveränderbar auszugestalten. Jedoch sind auch Ausgestaltungen denkbar, bei welchen die am Grundkörper angeordneten Abstützvorrichtungen ebenfalls höhenveränderbar ausgestaltet sind, wodurch die Flexibilität weiter erhöht werden kann.

Bevorzugt ist, wenn durch das Ausfahren der Ausfahrvorrichtung der Abstützpunkt der Abstützvorrichtungen verlagerbar ist. Durch das Ausfahren der Ausfahrvorrichtung kann die Brückenverlegeeinrichtung in ihrer Länge verändert werden. Dadurch, dass die Abstützvorrichtungen an der Ausfahrvorrichtung angeordnet sind, können auf diese Weise auch die Abstützvorrichtungen verschoben werden. Hierdurch kann der Abstützpunkt weiter nach hinten verlagert werden, wodurch größere Distanzen bei gleichzeitig guter Standfestigkeit überbrückbar sind.

Eine bevorzugte Ausgestaltung sieht vor, dass an dem Grundkörper Mittel zur Befestigung des Grundkörpers an einem Lastentransportfahrzeug, insbesondere eine Eingriffsvorrichtung zur Aufnahme eines an einem Lastentransportfahrzeug angeordneten Hakens, vorgesehen sind. Auf diese Weise kann eine Schnittstelle zwischen der Brückenverlegeeinrichtung und dem Lastentransportfahrzeug generiert werden. Die Mittel zur Befestigung des Grundkörpers können dabei bevorzugt als Ösen ausgebildet sein, in welche beispielsweise ein Haken des Lastentransportfahrzeugs eingreifen kann. Die Eingriffsvorrichtung kann beispielsweise als Standardcontainer-Schnittstelle ausgebildet sein.

In diesem Zusammenhang ist es besonders vorteilhaft, wenn die Mittel zur Befestigung des Grundkörpers an der dem Verlegearm gegenüberliegenden Seite, insbesondere in einer erhöhten Position, angeordnet sind. Hierdurch kann ein Verladen der Brückenverlegeeinrichtung auf einfache Art und Weise erfolgen, ohne dass dabei beispielsweise der Verlegearm oder dergleichen im Weg ist. Durch die erhöhte Position der Eingriffsvorrichtung kann eine Aufnahme des Grundkörpers durch einen am Lastentransportfahrzeug angeordneten Haken vereinfacht werden.

Ferner bevorzugt ist ein Tragarm zum Tragen und Halten der Brücke in der Transportstellung. Der Tragarm kann besonders bevorzugt an der dem Verlegearm gegenüberliegenden Seite angeordnet sein. Dabei hat es sich als besonders vorteilhaft erwiesen, wenn die Mittel zur Befestigung des Grundkörpers an dem Tragarm angeordnet sind. Der Tragarm kann ferner Mittel zur Fixierung der Brücke aufweisen, beispielsweise Bolzen oder dergleichen, mittels welcher die Brücke in der Transportstellung auf dem Tragarm gehalten und dort fixiert werden kann. Ein Abrutschen der Brücke in der Transportstellung kann so vermieden werden. Bevorzugt können sich die Fixiervorrichtungen in der Transportstellung in einer fixierten Position befinden und zum Verlegen der Brücke geöffnet werden.

Ferner bevorzugt ist, wenn der Grundkörper an seiner Unterseite eine Gleitfläche aufweist, über welche die Brückenverlegeeinrichtung auf das Lastentransportfahrzeug verlastbar ist. Bei der Gleitfläche kann es sich beispielsweise um eine plane Fläche des Grundkörpers handeln, welche etwa über an dem Lastentransportfahrzeug angeordnete Rollen auf die Ladefläche des Lastentransportfahrzeugs gleiten kann. Auf diese Weise kann eine möglichst reibungsarme Aufnahme der Brückenverlegeeinrichtung ermöglicht werden. Alternativ oder zusätzlich können auch im Bereich der Gleitfläche Rollelemente angeordnet werden.

Bei einem Brückenverlegesystem der eingangs genannten Art wird die Aufgabe mit einer auf dem Lastentransportfahrzeug anordbaren Brückenverlegeeinrichtung nach einem der vorhergehenden Ausgestaltungen zum Verlegen einer insbesondere einteiligen Brücke mit einem Grundkörper und einem Verlegearm zum Absetzen der Brücke **gelöst.** Es ergeben sich die gleichen Vorteile, welche bereits im Zusammenhang mit der Brückenverlegeeinrichtung beschrieben wurden. Dabei können sämtliche Merkmale, allein oder in Kombination, Anwendung finden.

Mit einem erfindungsgemäßen Brückenverlegesystem lässt sich eine Brückenverlegeeinrichtung auf einfache Art und Weise an einen beliebigen Einsatzort transportieren. Dabei kann ein Lastentransportfahrzeug gewählt werden, welches nicht unbedingt als Brückenverlegefahrzeug oder dergleichen ausgebildet sein muss. Vielmehr können auch derartige Hakenlift-Fahrzeuge verwendet werden, welche beispielsweise für den Transport von Standardcontainern verwendet werden. Auf diese Weise lassen sich der Transport und damit die Verfügbarkeit von transportablen Brücken auf einfache Art und Weise verbessern.

Eine vorteilhafte Ausgestaltung sieht dabei vor, dass die Brückenverlegeeinrichtung zusammen mit der Brücke verlastbar ist. Durch eine derartige Ausgestaltung der Brückenverlegeeinrichtung ist es nicht erforderlich, zunächst die Brückenverlegeeinrichtung auf das Fahrzeug zu laden und dann die Brücke mittels der Brückenverlegeeinrichtung aufzunehmen. Vielmehr kann die Brückenverlegeeinrichtung gemeinsam mit der Brücke auf das Lastentransportfahrzeug gehoben werden. Auf diese Weise lassen sich die Verladezeiten und Arbeitsabläufe insgesamt verkürzen. Darüber hinaus ist es ebenfalls möglich, die Brückenverlegeeinrichtung zusammen mit der Brücke wieder vom Fahrzeug herunterzuheben. Auch hier ist ein zweiteiliger Verladevorgang nicht erforderlich.

Weiter vorteilhaft ist, wenn die Brückenverlegeeinrichtung, und insbesondere der Grundkörper der Brückenverlegeeinrichtung, mittels einer Hebevorrichtung des Lastentransportfahrzeugs aufnehmbar und auf dem Lastentransportfahrzeug arretierbar ist. Durch die Verwendung einer standardmäßig an einem Lastentransportfahrzeug vorgesehenen Hebevorrichtung lässt sich die Brückenverlegeeinrichtung auf einfache Art und Weise von dem Lastentransportfahrzeug aufnehmen. Zudem kann die Brückenverlegeeinrichtung auf dem Lastentransportfahrzeug arretiert werden, um so ein Herunterrutschen oder ein Verschieben, beispielsweise bei einer Fahrbewegung, des Fahrzeugs zu verhindern.

Besonders bevorzugt ist, wenn die Brücke mittels der aufgenommenen und arretierten Brückenverlegeeinrichtung verlegbar ist. Hierdurch ist es nicht erforderlich, die Brückenverlegeeinrichtung zunächst vom Fahrzeug abzuladen, um dann die Brücke zu verlegen. Vielmehr kann die Brücke auch direkt vom Fahrzeug aus verlegt werden. Das Fahrzeug kann einfach an das Hindernis heranfahren und die Brücke über das Hindernis verlegen. Allerdings ist es auch denkbar, dass die Brücke mittels der nicht aufgenommen Brückenverlegeeinrichtung verlegbar ist.

Eine bevorzugte Ausgestaltung sieht ferner vor, dass der Verlegearm und der Tragarm die insbesondere einteilige Brücke in der Transportstellung tragen, wobei die Brücke mittels des Tragarms fixierbar ist. Der Verlegearm und der Tragarm können durch ihre Position vorne und hinten am Grundkörper bzw. an sich gegenüberliegenden Seiten des Grundkörpers die Brücke an zwei vergleichsweise weit auseinander liegenden Punkten aufnehmen, wodurch sich eine sichere Lagerung der Brücke ergeben kann. Die Brücke kann mittels des Tragarms fixiert werden, wobei hierzu an dem Tragarm Fixiervorrichtungen wie Bolzen oder dergleichen vorgesehen sein können. Diese können dann zum Verlegen der Brücke gelöst werden.

Bei einem Verfahren der eingangs genannten Art wird die Aufgabe mit den Merkmalen des Anspruchs 1 **gelöst**. Hierbei wird eine Ausfahrvorrichtung zum Verfahren des Verlegearms von einer Transportstellung in eine ausgefahrene Verlegestellung verfahren. Auch hier können sich die bereits im Zusammenhang mit der Brückenverlegeeinrichtung sowie dem Brückenverlegesystem beschriebenen Vorteile allein oder in Kombination ergeben.

Weitere Einzelheiten und Vorteile der Erfindung sollen nachfolgend anhand der in den Zeichnungen dargestellten Ausführungsbeispiele näher erläutert werden. Hierin zeigt:
- Fig. 1: in seitlicher Ansicht verschiedene Positionen des Be- bzw. Entladevorgangs einer erfindungsgemäßen Brückenverlegeeinrichtung mit einem Lastentransportfahrzeug;
- Fig. 2: eine schematische Darstellung einer erfindungsgemäßen Brückenverlegeeinrichtung ohne aufgenommene Brücke;
- Fig. 3: verschiedene Stellungen der Brückenverlegeeinrichtung zur Veranschaulichung eines Verlegevorgangs.

In der Fig. 1 ist ein Brückenverlegesystem 1 mit einem Lastentransportfahrzeug 7 und einer Brückenverlegeeinrichtung 2 mit aufgenommener Brücke 3 gezeigt. Derartige Brückenverlegesysteme 1 werden insbesondere im militärischen Bereich verwendet, um Hindernisse 21 mittels einer transportablen Brücke 3 temporär überbrücken zu können. Dies ist insbesondere dann erforderlich, wenn beispielsweise Gräben oder dergleichen vorhanden sind, welche zum Passieren überbrückt werden müssen. In diesem Fall kann das Lastentransportfahrzeug 7 an das Hindernis 21 herangefahren, die Brücke 3 temporär dort verlegen und im Anschluss die Brücke 3 wieder aufnehmen.

Wie dies zu erkennen ist, handelt es sich bei dem Lastentransportfahrzeug 7 um einen standardmäßig verfügbaren LKW, beispielsweise einen Hakenlift-LKW, welcher zum Transport der Brückenverlegeeinrichtung 2 verwendet werden kann. Ein derartiges Fahrzeug 7 kann beispielsweise eine Hebevorrichtung 4 nach Art eines Hakenarms mit einem Haken 9 aufweisen. Neben Brückenverlegeeinrichtungen 2 lassen sich mit diesen Fahrzeugen 7 beispielsweise auch Transportcontainer, wie ISO-Container, oder Tankcontainer transportieren. Insoweit ist es nicht erforderlich, ein spezielles Brückenverlegefahrzeug, beispielsweise in Form eines Kampfpanzers, vorzusehen. Das Fahrzeug 7 verfügt über eine Ladefläche, auf welcher entsprechende Module aufgenommen werden können.

Eine noch näher zu beschreibende Brückenverlegeeinrichtung 2 kann zum Transport einer Brücke 3 mittels der Hebevorrichtung 4 von dem Fahrzeug 7 aufgenommen und dann an den Einsatzort transportiert werden. Dort kann die Brücke 3 dann mit Hilfe der Brückenverlegeeinrichtung 2 verlegt werden. Nach erfolgter Benutzung kann die Brücke 3 wieder aufgenommen und abtransportiert werden. Der Vorgang des Verlastens einer erfindungsgemäßen Brückenverlegeeinrichtung 2 auf ein Fahrzeug 7 ist beispielhaft in den Fig. 1a bis 1c dargestellt und soll anhand dieser Darstellungen näher erläutert werden.

Der Vorteil des erfindungsgemäßen Brückenverlegesystems 1 besteht dabei insbesondere darin, dass durch die Verwendung einer einteiligen Brücke 3, von dieser höhere Lasten aufgenommen werden können, als dies beispielsweise bei gekoppelten zweiteiligen Brücken der Fall ist. Insoweit können beispielsweise auch Panzer oder dergleichen die Brücke 3 überfahren. Die zu verlegende Brücke 3 ist in der Transportstellung bereits fahrfertig ausgebildet, so dass es nicht mehr erforderlich ist, die Brücke 3 vor dem Verlegevorgang zusammenzusetzten, auseinanderzuklappen, Fahrbahnelemente anzubringen oder dergleichen. Auf diese Weise können Schwachstellen, welche die Verwendung mit schwereren Fahrzeugen verhindern, verringert werden. Insbesondere handelt es sich bei der Brücke 3 um eine starre Brücke 3 und nicht beispielsweise um eine zusammenfaltbare oder zusammenklappbare Brücke.

In der Fig. 1a befindet sich die Brückenverlegeeinrichtung 2 noch in einem abgeladenen Zustand auf normalen Untergrund. Um nun die Brückenverlegeeinrichtung 2 zu verladen, kann die an dem Lastenfahrzeug 7 angeordnete Hebevorrichtung 4 in an der Brückenverlegeeinrichtung 2 angeordnete Befestigungsmittel 8 eingreifen. Die Befestigungsmittel 8 können hierzu beispielsweise als Eingriffsvorrichtung etwa nach Art einer Öse ausgebildet sein. Wie dies die Fig. 1a ferner zeigt, befinden sich die Befestigungsmittel 8 in einer erhöhten Position, insbesondere an einem Tragarm 19, so dass die Aufnahme der Brückenverlegeeinrichtung 2 vereinfacht werden kann.

Wie dies die Fig. 1b weiter zeigt, kann dann mit Hilfe der Hebevorrichtung 4 die Brückenverlegeeinrichtung 2 angehoben und auf die Ladefläche des Lastentransportfahrzeugs 7 gezogen werden. Hierzu kann an der Unterseite der Brückenverlegeeinrichtung 2 und insbesondere an dem Grundkörper 5 eine Gleitfläche 10 vorgesehen sein, welche beispielsweise mit an dem Transportfahrzeug 7 angeordneten Rollen 11 in Eingriff gelangen kann. Auf diese Weise kann eine möglichst reibungsarme Aufnahme der Verlegeeinrichtung 2 erfolgen. Zusätzlich können im Bereich der Gleitfläche 10 nicht näher dargestellte Rollen vorgesehen sein, welche die Aufnahme weiter vereinfachen.

Die Darstellung in der Fig. 1c zeigt schließlich das Lastentransportfahrzeug 7 mit aufgenommener Brückenverlegeeinrichtung 2. Die Brückenverlegeeinrichtung 2 kann in dieser Position auf dem Fahrzeug 7 arretiert werden. Auf diese Weise können Bewegungen der Brückenverlegeeinrichtung 2 beispielsweise während der Fahrbewegung des Fahrzeugs 7 verhindert werden. In dieser Stellung kann das Fahrzeug 7 dann an den Einsatzort fahren und vor Ort die Brücke 3 verlegen. Das in der Fig. 1c dargestellte Fahrzeug 7 befindet sich in dessen Transportstellung, in welcher die insbesondere einteilige Brücke 3 auf der Brückenverlegeeinrichtung 2 aufgenommen ist und somit zu einem Einsatzort transportiert werden kann. Bereits in diesem Zustand ist die Brücke 3 mittels der aufgenommenen und arretierten Brückenverlegeeinrichtung 2 verlegbar.

Die Brückenverlegeeinrichtung 2 ist dabei, wie dies die Darstellungen der Fig. 1 zeigen, zusammen mit der Brücke 3 verlastbar. Es ist daher nicht erforderlich, zunächst in einem ersten Schritt die Brückenverlegeeinrichtung 2 mit Hilfe der Hebevorrichtung 4 des Fahrzeugs 7 aufzunehmen und dann in einem nächsten Schritt die Brücke 3 aufzunehmen. Vielmehr kann die Aufnahme der Brücke 3 und der Brückenverlegeeinrichtung 2 in einem Schritt erfolgen, wodurch sich die Arbeitsabläufe vereinfachen und die Verladezeiten verkürzen lassen.

Nach dem nun vorstehend auf die Verlastung der Brückenverlegeeinrichtung 2 auf einem Fahrzeug 7 eingegangen wurden, soll nachfolgend nun auf Einzelheiten der Brückenverlegeeinrichtung 2 selbst anhand der Darstellung in der Fig. 2 genauer eingegangen werden.

Die Brückenverlegeeinrichtung 2 ist insgesamt modular aufgebaut. Die Brückenverlegeeinrichtung 2 weist zum einen einen Grundkörper 5 auf, welcher an dem Lastentransportfahrzeug 7 anordbar ist. An dem Grundkörper 5 wiederum ist eine Ausfahrvorrichtung 6 angeordnet, mit welcher ein Verlegearm 12 zum Absetzen und Aufnehmen einer einteiligen Brücke 3 von einer Transportstellung in eine ausgefahrene Verlegestellung verfahren werden kann.

Die Ausfahrvorrichtung 6 ist dabei insbesondere in horizontaler Richtung gegenüber dem Grundkörper 5 verschiebbar. Auf diese Weise kann die Ausfahrvorrichtung 6 in Verlegerichtung V der Brücke 3 ausgefahren werden, um so die Brückenverlegeeinrichtung 2 in ihrer Länge zu verändern. Auf diese Weise können auch größere Distanzen hinter dem Fahrzeug 7 überbrückt werden. Zudem kann durch die Verlängerung der Brückenverlegeeinrichtung 2 die Standsicherheit beim Verlegen der Brücke 3 erhöht werden. Die Ausfahrvorrichtung 6 kann dabei in beliebiger Weise verfahren werden. Dabei kann unter dem Begriff Verfahren oder Ausfahren auch etwa ein Ausschwenken oder Ausschieben verstanden werden. In der Fig. 2 ist ein Mechanismus dargestellt, bei welchem die Ausfahrvorrichtung 6 in Verlegerichtung V, beispielsweise über Schienenelemente, ausgeschoben wird.

Der Verlegearm 12 zum Verlegen der Brücke 3 ist bei der erfindungsgemäßen Brückenverlegeeinrichtung 2 an der Ausfahrvorrichtung 6 angeordnet und somit zusammen mit der Ausfahrvorrichtung 6 verfahrbar. Der Verlegearm 12 ist dabei insbesondere an dem in Verlegerichtung V vorderen Ende der Ausfahrvorrichtung 6 angeordnet. Die Bewegungen der Ausfahrvorrichtung 6, insbesondere das Ausfahren in horizontaler Richtung, und des Verlegearms 12, insbesondere das Verschwenken, können unabhängig voneinander erfolgen. Insbesondere können die Bewegungen der Ausfahrvorrichtung 6 und des Verlegearms 12 voneinander entkoppelt sein. Dementsprechend kann wahlweise die Ausfahrvorrichtung 6 und/oder der Verlegearm 12 betätigt werden. Dabei ist es jedoch nicht ausgeschlossen, dass beide Betätigungsvorgänge gleichzeitig erfolgen. Der Verlegearm 12 ist von insgesamt dreiecksförmiger Gestalt und gegenüber der Ausfahrvorrichtung 6 in einem Schwenkpunkt SP um eine Schwenkachse S schwenkbeweglich gelagert. Der obere Teil des Verlegarms 12 wird von einem oberen Träger 12. 1 gebildet, welcher sich in der Transportstellung im Wesentlichen horizontal zu der Ausfahrvorrichtung 6 erstreckt. An dem oberen Träger 12.1 des Verlegearms 12 sind ein Antriebselement 14 sowie Rollenführungen 15 angeordnet. Diese können insbesondere zum Verlegen und/oder Aufnehmen der Brücke 3 verwendet werden. Unterhalb des Trägers 12. 1 sind weitere Träger vorgesehen, die eine Art Tragwerk 12.2 für den oberen Träger 12.1 bilden und in Richtung der Schwenkachse S aufeinander zulaufen. Die Schwenkachse S und somit auch der Lagerpunkt des Verlegearms 2 ist im Bereich der unteren Ecke des Dreiecks angeordnet, wodurch sich eine vergleichsweise tiefliegende Anordnung der Schwenkachse S ergibt.

Wie dies ferner der Fig. 2 zu entnehmen ist, ist der Verlegearm 12 über einen an der Ausfahrvorrichtung 6 angeordneten Verlegeantrieb 16, insbesondere über einen längenveränderbaren Hydraulikzylinder, verschwenkbar. Der Verlegeantrieb 16 ist dabei an der dem Fahrzeug 7 zugewandten Ecke des Dreiecks angeordnet. Der Verlegeantrieb 16 greift dabei insbesondere in der Transportstellung an einem gegenüber der Schwenkachse S erhöhten Punkt des Verlegearms 12 an. Bei dem Verlegeantrieb 16 handelt es sich um einen Hydraulikzylinder, der einerseits schwenkbeweglich mit dem Verlegearm 12 und andererseits über einen an der Ausfahrvorrichtung 6 angeordneten Montagepunkt schwenkbeweglich mit der Brückenverlegeeinrichtung 2 verbunden ist. Das vordere Ende des Dreiecks bildet dabei das freie Ende des Verlegearms 12, welches durch Betätigung des längenveränderbaren Verlegeantriebs 16 beim Verlegen und/oder Aufnehmen der Brücke 3 nach unten bzw. nach oben verschwenkt werden kann, so dass ein Aufnehmen und Ablegen der Brücke 3 möglich ist. In der dargestellten Transportstellung befindet sich der Verlegeantrieb 16 in etwa in Fluchtung mit dem die Brücke 3 aufnehmenden Träger 12.1 des Verlegearms 12. Bei Betätigung des Verlegeantriebs 16 verschwenkt dieser um den Montagepunkt oberhalb der Kontur der Ausfahrvorrichtung 6.

Neben dem Verlegeantrieb 16 können weitere Antriebe für einzelne Vorrichtungen der Brückenverlegeeinrichtung 2 vorgesehen sein. So kann beispielsweise ein Ausfahrantrieb 17 zum Verfahren der Ausfahrvorrichtung 6 an dem Grundkörper 5 angeordnet sein. Darüber hinaus kann eine Steuerungseinrichtung 18 am Grundkörper 5 angeordnet sein, welche der Steuerung des Verlegearms 12 und/oder der Ausfahrvorrichtung 6 dienen kann. Sowohl der Ausfahrantrieb 17 als auch die Steuerungseinrichtung 18 können in einem Gehäuse angeordnet sein, welches wie dies in der Fig. 2 dargestellt ist, an dem dem Verlegearm 12 gegenüberliegenden Ende des Grundkörpers 5 der Brückenverlegeeinrichtung 2 angeordnet ist. Der Verlegeantrieb 16 und/oder der Ausfahrantrieb 17 und/oder die Steuerungseinrichtung 18 können dabei über eine am Grundkörper 5 angeordnete autarke nicht näher dargestellte Energiequelle oder aber auch über eine elektrische Schnittstelle mit Energie versorgt werden. Die Energiequelle kann hierzu beispielsweise als Batterie oder dergleichen ausgebildet sein und die einzelnen Aggregate 16, 17, 18 mit Strom versorgen. Alternativ oder zusätzlich können über eine elektrische Schnittstelle, beispielsweise mittels eines Kabels, die einzelnen Antriebe 16, 17 oder die Steuerungseinrichtung 18 mit Energie versorgt werden. Auf diese Weise ergibt sich eine Brückenverlegeeinrichtung 2, welche völlig unabhängig von dem Fahrzeug 7 agieren und eine Brücke 3 verlegen kann. Es ist somit nicht erforderlich, beispielsweise auf Steuerungskomponenten oder dergleichen des Fahrzeugs 7 zurück zugreifen.

Die Länge des Grundkörpers und die Länge der Brücke 3 stehen dabei im Wesentlichen in einem Verhältnis von 1:5, bevorzugt in einem Verhältnis von 1:3 und besonders bevorzugt in einem Verhältnis von 1:2. Die Brücke 3 kann eine Länge im Bereich von 10 m bis 20 m, bevorzugt im Bereich von 12 m bis 17 m jedoch bevorzugt im Wesentlichen von 14 m aufweisen. Der Grundkörper 5 kann eine Länge im Bereich von 2,5 m bis 13 m, bevorzugt im Bereich von 5 m bis 10 m, bevorzugt jedoch im Wesentlichen von 7 m aufweisen.

Die Brückenverlegeeinrichtung 2 kann in unterschiedlichen Positionen verwendet werden. So ist zum einen eine Verwendung der Brückenverlegeeinrichtung 2 ohne Fahrzeug 7 als auch eine Verwendung einer Brückenverlegeeinrichtung 2 von einem Fahrzeug 7 aus möglich. Im ersteren Fall kann die Brückenverlegeeinrichtung 2 auf dem Untergrund abgestellt und von dort aus die Brücke 3 verlegt werden. Im zweiten Fall verbleibt die Brückenverlegeeinrichtung 2 auf dem Fahrzeug 7 und verlegt die Brücke 3 von dort aus.

Um ein Abstellen der Brückenverlegeeinrichtung 2 auf dem Untergrund zu ermöglichen und um die Standsicherheit des Fahrzeugs 7 bei aufgeladener Brückenverlegeeinrichtung 2 zu erhöhen, verfügt die Brückenverlegeeinrichtung 2 über mindestens vier Abstützvorrichtungen 13, über welche sich die Brückenverlegeeinrichtung 2 gegenüber dem Untergrund abstützen kann. Insbesondere können zwei der Abstützvorrichtungen 13.2 an dem Grundkörper 5 und zwei Abstützvorrichtungen 13.1 an der Ausfahrvorrichtung 6 angeordnet sein. Die Abstützvorrichtungen 13.1, welche an der Ausfahrvorrichtung 6 angeordnet sind, sind im Gegensatz zu den Abstützvorrichtungen 13.2 des Grundkörpers 5 höhenveränderbar ausgebildet. Auf diese Weise kann die Standsicherheit des Fahrzeugs 7 bei einem Verlegevorgang, bei welchem die Brückenverlegeeinrichtung 2 auf dem Fahrzeug 7 angeordnet und dort arretiert ist, erhöht werden. In diesem Fall kann die Ausfahrvorrichtung 6 in Verlegerichtung V verfahren werden und sich dann über die Abstützvorrichtungen 13.1 gegenüber dem Untergrund abstützen. Dabei kann durch das Ausfahren der Ausfahrvorrichtung 6 der Abstützpunkt der Abstützvorrichtungen 13.1 je nach Bedarf verlagert werden. In dem Fall, in welchem die Brückenverlegeeinrichtung 2 autark auf dem Untergrund steht, befinden sich die Abstützvorrichtungen 13.1 in einer eingefahrenen Position, wobei die Länge der höhenveränderbaren Abstützvorrichtungen 13.1 der Länge der Abstützvorrichtungen 13.2 entspricht.

Ein weiteres Element, welches an der Brückenverlegeeinrichtung 2 angeordnet ist, ist der Tragarm 19. Dieser ist am vorderen Ende des Grundkörpers 5 angeordnet, wobei auch insbesondere die Eingriffsvorrichtung 8 an einer erhöhten Position des Tragarms 19 angeordnet sein kann. Der Tragarm 19 kann insbesondere dafür ausgebildet sein, die Brücke 3 in der Transportstellung gemeinsam mit dem Verlegearm 12 zu tragen und die Brücke 3 auf der Brückenverlegeeinrichtung 2 zu fixieren. Hierzu können ferner Fixiervorrichtungen 20 vorgesehen sein, beispielsweise Zylinder oder Bolzen, welche je nach Bedarf ein- und ausgefahren werden können. Auf diese Weise ist eine Fixierung der Brücke 3 in der Transportstellung möglich. In der Verlegestellung kann die Fixiervorrichtung 20 gelöst und die Brücke 3 verlegt werden.

In der Fig. 3 ist nunmehr der Verfahrensablauf eines Verlegevorgangs einer insbesondere einteiligen Brücke 3 mit einer erfindungsgemäßen Brückenverlegeeinrichtung 2 dargestellt. Wie dies zu erkennen ist, befindet sich die Brückenverlegeeinrichtung 2 auf einer Ladefläche des Lastentransportfahrzeugs 7, wobei die Brücke 3 auf der Brückenverlegeeinrichtung 2 zwischen dem Verlegearm 12 und dem Tragarm 19 arretiert ist. Das Fahrzeug 7 kann in dieser Position rückwärts in Richtung des Hindernisses 21 fahren, um die Brückenverlegeeinrichtung 2 in eine Position zu verbringen, in welcher die Brücke 3 verlegt werden kann. Eine solche Darstellung zeigt die Fig. 3a.

Im Anschluss kann dann die Ausfahrvorrichtung 6 gegenüber dem Grundkörper 5, insbesondere in Verlegerichtung V verschoben werden, um so die Distanz zwischen dem Fahrzeug 7 und dem Hindernis 21 zu überbrücken und zusätzlich die Standsicherheit zu erhöhen. Zur Abstützung der Ausfahrvorrichtung 6 können dann in einem nächsten Schritt die Abstützvorrichtungen 13.1 verlängert werden, so dass diese in Kontakt mit dem Untergrund gelangen. So kann die Ausfahrvorrichtung 6 und insbesondere auch der Verlegearm 12 zusätzlich gegenüber dem Untergrund abgestützt werden. Nachdem die Brücke 3 nun in die in der Fig. 3c dargestellte Stellung verbracht wurde, kann die Brücke 3 getrieben über das Antriebselement 14 des Verlegearms 12 in die in Fig. 3d eingezeichnete Stellung verbracht werden. Anschließend wird durch Betätigung des Verlegeantriebs 16 die Brücke 3 in der in den Fig. 3e bis 3h gezeigten Weise abgelegt. Der Verlegearm 12 kann dann wieder in seine ursprüngliche Position, in welcher der obere Träger 12. 1 im Wesentlichen horizontal zur Ausfahrvorrichtung 6 ausgerichtet ist, verbracht werden. Der gleiche Vorgang kann dann in umgekehrter Reihenfolge zur Aufnahme der Brücke 3 wiederholt werden.

Mit Hilfe der vorstehend beschriebenen Brückenverlegeeinrichtung 2 sowie dem zugehörigen Brückenverlegesystem 1 kann auf einfache Art und Weise eine insbesondere einteilige Brücke 3 mit einem beliebigen Lastentransportfahrzeug 7 transportiert und an einem Einsatzort verlegt werden. Es ist somit nicht erforderlich, ein spezielles Brückenverlegefahrzeug vorzusehen. Durch die Ausfahrvorrichtung 6 können auch größere Distanzen insbesondere zwischen dem Fahrzeug 7 und einem Hindernis 21 bei gleichzeitiger Gewährleistung der Standsicherheit während des Verlegevorgangs überbrückt werden.

### Bezugszeichen:

- 1: Brückenverlegesystem
- 2: Brückenverlegeeinrichtung
- 3: Brücke
- 4: Hebevorrichtung
- 5: Grundkörper
- 6: Ausfahrvorrichtung
- 7: Lastentransportfahrzeug
- 8: Befestigungsmittel
- 9: Haken
- 10: Gleitfläche
- 11: Rollen
- 12: Verlegearm
- 12.1: oberer Träger
- 12.2: Tragwerk
- 13: Abstützvorrichtungen
- 13.1: höhenveränderbare Abstützvorrichtungen
- 13.2: starre Abstützvorrichtungen
- 14: Antriebselement
- 15: Rollenführungen
- 16: Verlegeantrieb
- 17: Ausfahrantrieb
- 18: Steuerungseinrichtung
- 19: Tragarm
- 20: Fixiervorrichtung
- 21: Hindernis

- V: Verlegerichtung
- S: Schwenkachse
- SP: Schwenkpunkt

## Patentansprüche

1. Brückenverlegeeinrichtung zum Verlegen einer insbesondere einteiligen Brücke (3) mit einem Grundkörper (5) zur Anordnung an einem Lastentransportfahrzeug (7), insbesondere einem Hakenlift-Fahrzeug, und einem Verlegearm (12) zum Absetzen der Brücke (3), aufweisend
eine Ausfahrvorrichtung (6) zum Verfahren des Verlegearms (12) von einer Transportstellung in eine ausgefahrene Verlegestellung derart, dass die Gesamtlänge der Brückenverlegeeinrichtung (2) verlängert wird, einen Ausfahrantrieb (17) zum Verfahren der Ausfahrvorrichtung (6), welcher an dem Grundkörper (5) angeordnet ist, und eine insbesondere am Grundkörper (5) angeordnete Steuerungseinrichtung (18) zur Steuerung des Verlegearms (12) und/oder der Ausfahrvorrichtung (6), wobei der Verlegearm (12) über einen an der Ausfahrvorrichtung (6) angeordneten Verlegeantrieb (16), insbesondere über einen längenveränderbaren Hydraulikzylinder, verschwenkbar ist und wobei der Verlegeantrieb (16) und/oder der Ausfahrantrieb (17) und/oder die Steuerungseinrichtung (18) über eine am Grundkörper (5) angeordnete autarke Energiequelle und/oder über eine elektrische Schnittstelle mit Energie versorgbar sind, und **gekennzeichnet durch** mindestens vier Abstützvorrichtungen (13) zur Abstützung des Grundkörpers (5) und der Ausfahrvorrichtung (6) gegenüber dem Untergrund und zum Abstellen der Brückenverlegeeinrichtung (2) auf dem Untergrund, wobei mindestens zwei Abstützvorrichtungen (13.2) an dem Grundkörper (5) und mindestens zwei Abstützvorrichtungen (13.1) an der Ausfahrvorrichtung (6) angeordnet sind.

2. Brückenverlegeeinrichtung nach Anspruch 1, **dadurch gekennzeichnet, dass** die Ausfahrvorrichtung (6) an dem Grundkörper (5) angeordnet und insbesondere in horizontaler Richtung gegenüber dem Grundkörper (5) verschiebbar ist.

3. Brückenverlegeeinrichtung nach einem der vorhergehenden Ansprüche, **dadurch gekennzeichnet, dass** der Verlegearm (12) an der Ausfahrvorrichtung (6) angeordnet und zusammen mit der Ausfahrvorrichtung (6) verfahrbar ist.

4. Brückenverlegeeinrichtung nach einem der vorhergehenden Ansprüche, **dadurch gekennzeichnet, dass** der Verlegeantrieb (16) in der Transportstellung an einem gegenüber der Schwenkachse (S) erhöhten Punkt des Verlegearms (12) angreift.

5. Brückenverlegeeinrichtung nach einem der vorhergehenden Ansprüche, **dadurch gekennzeichnet, dass** an dem Grundkörper (5) Mittel zur Befestigung (8) des Grundkörpers (5) an einem Lastentransportfahrzeug (7), insbesondere eine Eingriffsvorrichtung zur Aufnahme eines an einem Lastentransportfahrzeug (7) angeordneten Hakens (9), vorgesehen sind.

6. Brückenverlegeeinrichtung nach einem der vorhergehenden Ansprüche, **gekennzeichnet durch** einen Tragarm (19) zum Tragen und Halten der Brücke (3) in der Transportstellung.

7. Brückenverlegesystem mit einem Lastentransportfahrzeug (7), insbesondere Hakenlift-Fahrzeug, und mit einer auf dem Lastentransportfahrzeug (7) anordbaren Brückenverlegeeinrichtung (2) nach einem der vorhergehenden Ansprüche zum Verlegen einer insbesondere einteiligen Brücke (3) mit einem Grundkörper (5) und einem Verlegearm (12) zum Absetzen der Brücke (3).

8. Brückenverlegesystem nach Anspruch 7, **dadurch gekennzeichnet, dass** die Brückenverlegeeinrichtung (2) zusammen mit der Brücke (3) verlastbar ist.

9. Brückenverlegesystem nach einem der Ansprüche 7 oder 8, **dadurch gekennzeichnet, dass** die Brückenverlegeeinrichtung (2), und insbesondere der Grundkörper (5) der Brückenverlegeeinrichtung (2), mittels einer Hebevorrichtung (4) des Lastentransportfahrzeugs (7) aufnehmbar und auf dem Lastentransportfahrzeug (7) arretierbar ist.

10. Brückenverlegesystem nach einem der Ansprüche 7 bis 9, **dadurch gekennzeichnet, dass** die Brücke (3) mittels der aufgenommenen und arretierten Brückenverlegeeinrichtung (2) verlegbar ist.

11. Verfahren zum Verlegen einer insbesondere einteiligen Brücke (3) mit einer Brückenverlegeeinrichtung (2) mit einem Grundkörper (5) zur Anordnung an einem Lastentransportfahrzeug (7), insbesondere einem Hakenlift-Fahrzeug, und einem Verlegearm (12) zum Absetzen der Brücke (3),
**dadurch gekennzeichnet,**
**dass** eine Ausfahrvorrichtung (6) zum Verfahren des Verlegearms (12) von einer Transportstellung in eine ausgefahrene Verlegestellung durch einen Ausfahrantrieb (17), welcher an dem Grundkörper (5) angeordnet ist, derart verfahren wird, dass die Gesamtlänge der Brückenverlegeeinrichtung (2) verlängert wird, dass eine insbesondere am Grundkörper (5) angeordnete Steuerungseinrichtung (18) den Verlegearm (12) und/oder die Ausfahrvorrichtung (6) steuert, dass der Verlegearm (12) über einen an der Ausfahrvorrichtung (6) angeordneten Verlegeantrieb (16), insbesondere über einen längenveränderbaren Hydraulikzylinder, verschwenkt wird, dass der Verlegeantrieb (16) und/oder der Ausfahrantrieb (17) und/oder die Steuerungseinrichtung (18) über eine am Grundkörper (5) angeordnete autarke Energiequelle und/oder über eine elektrische Schnittstelle mit Energie versorgt werden, und dass der Grundkörper (5) und/oder der Ausfahrvorrichtung (6) durch Abstützvorrichtungen (13) gegenüber dem Untergrund abgestützt werden, wobei die Brückenverlegeeinrichtung (2) über mindestens vier Abstützvorrichtungen (13) auf dem Untergrund abgestellt wird, wobei mindestens zwei Abstützvorrichtungen (13.2) an dem Grundkörper (5) und mindestens zwei Abstützvorrichtungen (13.1) an der Ausfahrvorrichtung (6) angeordnet sind.

## Claims

1. A bridge laying device for laying a bridge, in particular a single-piece bridge (3) with a main part (5) for arranging on a load transport vehicle (7), in particular a hook lift vehicle, and a laying arm (12) for setting down the bridge (3),
**characterized by**
an extending device (6) for moving the laying arm (12) from a transport position into an extended placing position such that the overall length of the bridge laying device (2) is extended, an extension drive (17), which is arranged on the main part (5), for moving the extending device (6), a control device (18) arranged in particular on the main part (5) for the control of the laying arm (12) and/or the extending device (6), wherein the laying arm (12) pivots via a laying drive (16) arranged on the extending device (6), in particular via a length-adjustable hydraulic cylinder and wherein one or more of the laying drive (16), the extension drive (17), and the control device (18) are capable of being supplied with energy via an autonomous energy source and/or via an electrical interface arranged on the main part (5), further comprising support devices (13) that support the main part (5) and/or the extending device (6) in relation to the supporting surface, wherein the support devices include at least four support devices (13) for setting down the bridge laying device (2) on the supporting surface, wherein at least two of the support devices (13.2) are arranged on the main part (5) and at least two of the support devices (13.1) are arranged on the extending device (6).

2. The bridge laying device according to claim 1, wherein the extending device (6) is arranged on the main part (5) and is capable of displacement, in particular in the horizontal direction, in relation to the main part (5).

3. The bridge laying device according to a previous claim, wherein the laying arm (12) is arranged on the extending device (6) and is movable together with the extending device (6).

4. The bridge laying device according to a previous claim, wherein the laying drive (16) in the transport position engages on an elevated point of the laying arm (12) in relation to the pivot axis (S).

5. The bridge laying device according to a previous claim, further comprising means for attachment (8) provided on the main part (5) that attach the main part (5) to a load transport vehicle (7), the means for attachment in particular including an engagement device for receiving a hook (9) arranged on a load transport vehicle (7).

6. The bridge laying device according to a previous claim, further comprising a carrier arm (19) for carrying and retaining the bridge (3) in the transport position.

7. A bridge laying system, the system comprising a load transport vehicle (7), in particular a hook lift vehicle, and a bridge laying device (2) that is arranged on the load transport vehicle (7), the bridge laying device being the bridge laying device according to a previous claim, for laying a bridge, in particular a single-piece bridge (3) with a main part (5) and a laying arm (12) for setting down the bridge (3).

8. The bridge laying system as claimed in claim 7, wherein the bridge laying device (2) is capable of being loaded together with the bridge (3).

9. The bridge laying system according to claim 7 or 8, wherein the bridge laying device (2), and in particular the main part (5) of the bridge laying device (2), is capable of being picked up by a lifting device (4) of the load transport vehicle (7) and is capable of being secured in place on the load transport vehicle (7).

10. The bridge laying system according to one of the claims 7 to 9, wherein the bridge (3) is capable of being laid by means of the bridge laying device (2) that has been picked up and secured in place.

11. A method for laying a bridge, in particular a single-piece bridge (3), with a bridge laying device (2) with a main part (5) for arranging on a load transport vehicle (7), in particular a hook lift vehicle, and with a laying arm (12) for setting down the bridge (3),
**characterized in that**
an extending device (6) for moving the laying arm (12) is moved from a transport position into an extended placing position by an extension drive (17), which is arranged on the main part (5) such that the overall length of the bridge laying device (2) is extended, that a control device (18), which is arranged in particular on the main part (5), controls the laying arm (12) and/or the extending device (6), that the laying arm (12) pivots via a laying drive (16) arranged on the extending device (6), in particular via a length-adjustable hydraulic cylinder, that one or more of the laying drive (16), an extension drive (17), and the control device (18) are supplied with energy via an autonomous energy source and/or via an electrical interface arranged on the main part (5), and that the main part (5) and/or the extending device (6) are supported in relation to the supporting surface via support devices (13), wherein the support devices include at least four support devices (13) for setting down the bridge laying device (2) on the supporting surface, wherein at least two of the support devices (13.2) are arranged on the main part (5) and at least two of the support devices (13.1) are arranged on the extending device (6).

## Revendications

1. Dispositif de pose de pont destiné à poser un pont (3) en particulier d'une seule pièce comportant un corps de base (5) destiné à être disposé sur un véhicule de transport de charges (7), en particulier un véhicule de levage à crochet, et un bras de pose (12) servant à déposer le pont (3), comprenant un dispositif de déploiement (6) servant à déplacer le bras de pose (12) d'une position de transport à une position de pose déployée de telle sorte que la longueur totale du dispositif de pose de pont (2) soit allongée, un entraînement de déploiement (17) servant au déplacement du dispositif de déploiement (6), lequel entraînement est disposé sur le corps de base (5), et un dispositif de commande (18) disposé en particulier sur le corps de base (5) pour la commande du bras de pose (12) et/ou du dispositif de déploiement (6), le bras de pose (12) pouvant être pivoté par le biais d'un entraînement de pose (16) disposé sur le dispositif de déploiement (6), en particulier par le biais d'un vérin hydraulique de longueur modifiable, et l'entraînement de pose (16) et/ou l'entraînement de déploiement (17) et/ou le dispositif de commande (18) pouvant être alimentés en énergie par le biais d'une source d'énergie autonome disposée sur le corps de base (5) et/ou par le biais d'une interface électrique, et **caractérisé par** au moins quatre dispositifs de support (13) servant au support du corps de base (5) et du dispositif de déploiement (6) par rapport à la surface sous-jacente et servant à placer le dispositif de pose de pont (2) sur la surface sous-jacente, au moins deux dispositifs de support (13.2) étant disposés sur le corps de base (5) et au moins deux dispositifs de support (13.1) étant disposés sur le dispositif de déploiement (6).

2. Dispositif de pose de pont selon la revendication 1, **caractérisé en ce que** le dispositif de déploiement (6) est disposé sur le corps de base (5) et est en particulier mobile dans la direction horizontale par rapport au corps de base (5).

3. Dispositif de pose de pont selon l'une des revendications précédentes, **caractérisé en ce que** le bras de pose (12) est disposé sur le dispositif de déploiement (6) et est déplaçable conjointement avec le dispositif de déploiement (6).

4. Dispositif de pose de pont selon l'une des revendications précédentes, **caractérisé en ce que** l'entraînement de pose (16), dans la position de transport, agit en un point du bras de pose (12) élevé par rapport à l'axe de pivotement (S).

5. Dispositif de pose de pont selon l'une des revendications précédentes, **caractérisé en ce que** des moyens pour la fixation (8) du corps de base (5) à un véhicule de transport de charges (7), en particulier un dispositif d'entrée en prise pour la réception d'un crochet (9) disposé sur un véhicule de transport de charges (7), sont prévus sur le corps de base (5).

6. Dispositif de pose de pont selon l'une des revendications précédentes, **caractérisé par** un bras porteur (19) servant à porter et retenir le pont (3) dans la position de transport.

7. Système de pose de pont comportant un véhicule de transport de charges (7), en particulier un véhicule de levage à crochet, et comportant un dispositif de pose de pont (2), pouvant être disposé sur le véhicule de transport de charges (7), selon l'une des revendications précédentes pour la pose d'un pont (3) en particulier d'une seule pièce comportant un corps de base (5) et un bras de pose (12) pour déposer le pont (3).

8. Système de pose de pont selon la revendication 7, **caractérisé en ce que** le dispositif de pose de pont (2) peut être chargé conjointement avec le pont (3).

9. Système de pose de pont selon l'une des revendications 7 et 8, **caractérisé en ce que** le dispositif de pose de pont (2), et en particulier le corps de base (5) du dispositif de pose de pont (2), peut être reçu au moyen d'un dispositif de levage (4) du véhicule de transport de charges (7) et peut être bloqué sur le véhicule de transport de charges (7).

10. Système de pose de pont selon l'une des revendications 7 à 9, **caractérisé en ce que** le pont (3) peut être posé au moyen du dispositif de pose de pont (2) reçu et bloqué.

11. Procédé de pose d'un pont (3) en particulier d'une seule pièce à l'aide d'un dispositif de pose de pont (2) comportant un corps de base (5) destiné à être disposé sur un véhicule de transport de charges (7), en particulier un véhicule de levage à crochet, et un bras de pose (12) servant à déposer le pont (3),
**caractérisé en ce**
**qu'**un dispositif de déploiement (6) servant à déplacer le bras de pose (12) d'une position de transport à une position de pose déployée au moyen d'un entraînement de déploiement (17), lequel est disposé sur le corps de base (5), est déplacé de telle sorte que la longueur totale du dispositif de pose de pont (2) soit allongée, **en ce qu'**un dispositif de commande (18) disposé en particulier sur le corps de base (5) commande le bras de pose (12) et/ou le dispositif de déploiement (6) de telle sorte que le bras de pose (12) soit pivoté par le biais d'un entraînement de pose (16) disposé sur le dispositif de déploiement (6), en particulier par le biais d'un vérin hydraulique de longueur modifiable, **en ce que** l'entraînement de pose (16) et/ou l'entraînement de déploiement (17) et/ou le dispositif de commande (18) sont alimentés en énergie par le biais d'une source d'énergie autonome disposée sur le corps de base (5) et/ou par le biais d'une interface électrique, et **en ce que** le corps de base (5) et/ou le dispositif de déploiement (6) sont supportés par rapport à la surface sous-jacente au moyen de dispositifs de support (13), le dispositif de pose de pont (2) étant placé sur la surface sous-jacente par le biais d'au moins quatre dispositifs de support (13), au moins deux dispositifs de support (13.2) étant disposés sur le corps de base (5) et au moins deux dispositifs de support (13.1) étant disposés sur le dispositif de déploiement (6).
